# EUROPÄISCHE PATENTSCHRIFT

(11) **EP 0 965 387 B1**
(45) Veröffentlichungstag und Bekanntmachung des Hinweises auf die Patenterteilung: **23.08.2006**
(21) Anmeldenummer: 99890194.6
(22) Anmeldetag: 16.06.1999
(51) Int. Cl.: B02C 17/10, B02C 17/06

(54) **Mühle zum Aufbereiten bzw. Mahlen von festen Materialien**
Mill for treating, respectively milling, solid material
Broyeur pour le traitement respectivement le broyage de matières solides

(30) Priorität: 17.06.1998 AT 104498
(43) Veröffentlichungstag der Anmeldung: 22.12.1999
(73) Patentinhaber: Ömag-Montananlagenbau GmbH, 4020 Linz (AT)
(72) Erfinder: Balci, Ahmet, Dipl. Ing., 4020 Linz (AT)
(74) Vertreter: Patentanwälte BARGER, PISO & PARTNER

(56) Entgegenhaltungen:
- EP-A- 0 245 232
- DE-A- 3 618 461
- DE-C- 160 215
- US-A- 3 987 969

## Beschreibung

Die Erfindung betrifft eine Mühle zum Aufbereiten bzw. Mahlen von festen Materialien, insbesondere festen Mineralien oder Mineralgemengen, vorzugsweise Zementklinker und Zementrohstoffen, mit einer um eine im wesentlichen horizontalen Achse drehbaren zylinderförmigen Trommel mit mindestens einer Mahlkammer, wobei an der Innenwand der Trommel eine in Umfangsrichtung verlaufende Mahlbahn vorgesehen ist, in der mindestens ein Wälzkörper frei beweglich angeordnet ist, und in der Trommel eine als Sieb ausgebildete Trennwand angeordnet ist.

Trommelmühlen dieser Art sind aus der DE 36 18 461 A1 und der EP 0 245 232 A2 bekannt. Dabei ist in Richtung des Materialflusses die erste Mahlkammer eine Vorkammer mit höchstens vier, in einer rillenförmigen Lauffläche angeordneten Stahlkugeln, deren Durchmesser bei ca. 1 m liegen. Die zweite Mahlkammer ist als übliche Kugelmühle mit darin befindlichen Kugelhaufen ausgebildet.

Die EP 0 245 232 A2 offenbart eine aus zwei zylindrischen Kammern bestehende Kugelrohrmühle, in deren erster Kammer ein Kreisring oder eine Kreisscheibe als Mahlkörper verwendet wird. Der Kreisring oder die Kreisscheibe läuft in einem Rillengrund der Innenauskleidung, die einen Teil des Mantels der Mahlkammer auskleidet. Die den Rillengrund bildenden Flanken sind als Teil der Innenauskleidung ausgebildet und erschweren ein Ausscheren des Mahlkörpers in horizontaler Richtung. An die Innenauskleidung 10 anschließend ist eine mit Öffnungen versehene Trennwand vorgesehen. Ein energiesparendes und wirtschaftliches Vermahlen von gröberem Mahlgut ist mit einer derartigen Mühle nicht möglich, insbesondere da eine effiziente Vorzerkleinerung des Mahlgutes nicht erreicht werden kann.

Im Verfahren zur Aufbereitung bzw. Mahlung von festen Mineralien, vorzugsweise von Zementklinker und Zementrohstoffen werden trotz des relativ niedrigen Zerkleinerungsgrades und der begrenzten Aufgabekorngröße auch heute noch Kugelmühlen eingesetzt.

Kugelmühlen können relativ einfach in einem stabilen Zustand betrieben werden. Der Wartungs- und Instandhaltungsaufwand ist verhältnismäßig niedrig, sowie auch die Investitionskosten. Weitere Vorteile liegen in der Betriebssicherheit und in der Verfügbarkeit. Diese Gründe sprechen dafür, daß Kugelmühlen noch vielfach Verwendung finden und auch heute noch immer die meistgekauften Mahleinrichtungen sind.

Dennoch sind dem Einsatz von Kugelmühlen Grenzen gesetzt. Gröberes Material kann nicht mehr in wirtschaftlicher und energiesparender Weise vermahlen werden. Es muß daher eine Vorzerkleinerung des Mahlgutes auf kleinere Korngrößen erfolgen, bevor die Mahlung in einer Kugelmühle stattfinden kann.

Zur Steigerung der Wirksamkeit der Mahlkugeln in Mahlsystemen ist es auch bekannt, in waagrechten Kugelringmühlen Mahlkugeln von größerer Dimension einzusetzen.

Durch effizientere Mahlverfahren wurde versucht diesen Nachteil zu beseitigen. Dadurch kann auch Material mit größerer Korngröße noch wirtschaftlich vermahlen werden. Als Beispiele für diese Mahlverfahren können Walzenmühlen, vertikale Wälzmühlen und Kugelringmühlen genannt werden. Bei diesen Mahlverfahren erfolgt die Kraftübertragung von Mahlaggregat auf das Mahlgut nicht, wie bei der Kugelmühle, ausschließlich durch die Schwerkraft, sondern mit Zusatzeinrichtungen, um die Krafteinbringung zu erhöhen. Dies führt aber wieder dazu, daß die Investitionskosten ansteigen. Auch der Wartungs- und Instandhaltungsaufwand steigt beträchtlich an.

Aufgabe der Erfindung ist die Schaffung einer Mühle, bei der die den bisher bekannten Mühlen anhaftenden Nachteile in einem hohen Ausmaß ausgeschaltet sind und mit welcher eine Vermahlung auch von gröberem Mahlgut in effizienter, wirtschaftlicher und energiesparender Weise ohne hohen Wartungs- und Instandhaltungsaufwand möglich ist.

Zur Lösung dieser Aufgabe ist die Mühle gemäß der Erfindung dadurch gekennzeichnet, daß an der auslaßseitig in der Mahlkammer angeordneten Trennwand ein in die Mahlkammer hineinragendes Führungselement für den in der Mahlbahn frei beweglich angeordneten Wälzkörper zur sachten Rückführung an die unterste Stelle der Mahlbahn, wenn der Wälzkörper durch Mahlgut ein Stück mitgenommen worden ist, vorgesehen ist.

In einer Variante der Erfindung ist eine in der Trommel vorgesehene zweite Mahlkammer in an sich bekannter Weise als Kugelmühle ausgebildet und die Trennwand zwischen den beiden Mahlkammern angeordnet.

Durch die Ausbildung der Mühle ist gewährleistet, daß bereits auf einen bestimmten Feinheitsgrad vermahlenenes Mahlgut abgetrennt und dem Auslaß zugeführt werden kann. Durch die Anordnung eines Führungselementes für den Wälzkörper an der Trennwand ist weiters gewährleistet, daß dieser jeweils sachte an die unterste Stelle der rillenförmigen Mahlbahn rückgeführt wird, wenn er durch Mahlgut ein Stück mitgenommen worden ist.

Dadurch wird in vorteilhafter Weise mit der erfindungsgemäßen Mühle eine Zerkleinerung des Mahlgutes gegenüber einer herkömmlichen Kugelmühle in besonders wirtschaftlicher und energiesparender Weise ermöglicht.

Ein weiteres Ausführungsbeispiel der Erfindung besteht darin, daß die Länge der als Kugelmühle ausgebildeten Mahlkammer mindestens derjenigen der ersten Mahlkammer entspricht.

Mit dieser Ausbildung der Mühle ist eine besonders wirksame und energiesparende Vermahlung möglich, wobei diese zwei Mahlkammern aufweisende Mühle ebenfalls wie die nur eine Kammer umfassende Mühle sowohl zur Fertigmahlung als auch als Vormahlaggregat einsetzbar ist.

Der große Vorteil der erfindungsgemäßen Mühle besteht weiters darin, daß in einfacher Weise bestehende Mahlanlagen mit einer solchen Mühle zur Effizienzsteigerung der Vermahlung nachrüstbar sind und in einem System von hintereinandergeschalteten Mahlaggregaten eingesetzt werden können.

Die Erfindung wird in der Zeichnung anhand schematisch dargestellter Ausführungsformen näher erläutert, worin Fig. 1 eine Mahlanlage mit einer erfindungsgemäßen Mühle und Fig. la die erfindungsgemäße Mühle der Fig. 1 in vergrößertem Maßstab, Fig. 2 eine andere Ausführungsform einer Mahlanlage mit der erfindungsgemäßen Mühle gemäß Fig. la, Fig. 3 eine weitere Ausführungsform einer Mahlanlage mit der erfindungsgemäßen Mühle gemäß Fig. la, Fig. 4 die Mahlanlage gemäß Fig. 1 mit einer anderen Ausführungsform der erfindungsgemäßen Mühle und Fig. 4a die erfindungsgemäße Mühle der Fig. 4 in vergrößertem Maßstab zeigen.

Fig. 1 zeigt eine Mahlanlage, die mehrere Bunker 1 für gegebenenfalls unterschiedliches Mahlgut, eine Transportstrecke 2 für das Mahlgut zu einer Mühle 3 umfaßt. Wie in Fig. la detaillierter dargestellt besteht die Mühle 3 aus einer Trommel 4 mit einer Mahlkammer 5. Die Trommel 4 wird mittels eines Zahnkranzes 6 um eine horizontale Achse in eine Drehbewegung versetzt. In der Mahlkammer 5 ist eine an der Innenwand der Trommel 4 in Drehrichtung umlaufende rillenförmige Mahlbahn 7 angeordnet, in der sich vorliegendenfalls zwei hintereinanderlaufende Mahlkugeln 8 abwälzen. Dabei liegt das Verhältnis der Tiefe der rillenförmigen Mahlbahn 7 zum Durchmesser der Mahlkugel 8 im Bereich zwischen 1:2 und 1:3, das jedoch bis 1:10 betragen kann.

Das über die Transportstrecke 2 durch eine Aufgabeöffnung 9 der Mahlkammer 5 zugeführte Mahlgut wird mittels der massiven, vorzugsweise aus Stahl bestehenden Mahlkugel(n) 8 vermahlen. Dabei wälzen sich die Mahlkugel(n) 8 durch die Drehbewegung der Mühle 3 in der rillenförmigen Mahlbahn 7 ab und zerkleinern hierbei das auf die Mahlbahn 7 aufgegebene Mahlgut, wobei vorzugsweise der Durchmesser der Mahlkugel 8 etwa dem 10-fachen Durchmesser des maximalen Aufgabekorns entspricht.

Nach entsprechender Zerkleinerung gelangt das zerkleinerte Material durch eine als Sieb ausgebildete Trennwand 10. Die Trennwand 10 begrenzt die Mahlkammer 5 von einem Auslaß 11. An der Trennwand 10 ist ein in die Mahlkammer 5 hineinragendes Führungselement 12 für die in der rillenförmigen Mahlbahn 7 frei beweglich angeordneten Mahlkugel(n) 8 vorgesehen. Eine zentrale Öffnung 13 in der Trennwand 10 dient dem Durchlaß von staubbeladenen Gasen, die schließlich durch eine an den Auslaß 11 angeschlossene Leitung 14 abgeleitet werden.

Die Mühle 3 kann sowohl für die Vormahlung als auch für die Fertigmahlung eingesetzt werden. Wenn die Mühle 3 für die Fertigmahlung eingesetzt wird, wird das zerkleinerte Material durch den Auslaß 11 zu Transporteinrichtungen 15 geleitet, die das gemahlene Material weiter zu einem Trennapparat 16, z.B. einem Windsichter, führen, der das fertig zerkleinerte Material vom groben Material trennt. Das zerkleinerte, aber noch zu grobe Abscheidegut des Trennapparats 16 wird in einem System der Fertigmahlung wiederum dem Mahlkreislauf der Mühle 3 zugeführt. Das Mahlgut durchläuft solange den Mahlkreislauf, bis es die erforderliche Feinheit aufweist und vom Trennapparat 16 als Fertiggut abgeschieden wird.

Die Mühle 3 kann insbesondere auch als Vormahlaggregat in einem System von hintereinandergeschalteten Mahlaggregaten eingesetzt werden. Im Unterschied zur Fertigmahlung wird das vom Trennapparat 16 zurückgeführte, noch zu grobe, vorzerkleinerte Material gemäß Fig. 2 nicht zur Gänze dem Mahlkreislauf der Mühle zugeführt, sondern einem weiteren nachgeschalteten Mahlaggregat 17, z.B. einer herkömmlichen Kugelmühle, das das von der vorgeschaltenen Mühle 3 vorzerkleinerte Material auf die Endfeinheit fertig mahlt. Das vom Trennapparat 16 zurückgeführte, noch zu grobe, vorzerkleinerte Material kann bis zu 100 % dem nachgeschaltenen Mahlaggregat 17 aufgegeben werden.

Gemäß der in Fig. 3 dargestellten Mahlanlage kann die Mühle 3 aber auch als ein Vorzerkleinerungsmahlaggregat zu einem bestehenden oder neuen, nachgeschalteten Mahlaggregat 17 verwendet werden. In diesem Fall wird das vorzerkleinerte Material direkt dem nachgeschaltenen Mahlaggregat 17 zugeführt. Somit durchläuft das Mahlgut die Mühle 3, die nun zur Vorzerkleinerung dient, nur einmal.

Die Mahlanlage gemäß Fig. 4 entspricht im wesentlichen derjenigen gemäß Fig. 1, doch umfaßt sie eine Mühle 3a, die als Zweikammermühle ausgebildet und durch einen Zahnkranz 6 in Drehbewegung um eine horizontale Drehachse versetzbar ist. Die eine Mahlkammer 5a, in die die Aufgabeöffnung 9 mündet, ist wie die Mahlkammer 5 der Mühle 3 (Fig. 1a) ausgeführt. Wie in der Detaildarstellung gemäß Fig. 4a gezeigt ist in der Mahlkammer 5a wiederum eine an der Innenwand der Trommel 4a in Drehrichtung umlaufende rillenförmige Mahlbahn 7a angeordnet, in der sich vorliegendenfalls zwei hintereinanderlaufende Mahlkugeln 8a abwälzen. Eine als Sieb ausgebildete Trennwand 10a trennt die erste Mahlkammer 5a von einer zweiten Mahlkammer 5b, Diese ist entsprechend den bekannten Füllungsgraden einer üblichen Kugelmühle mit Mahlkugeln 18 befüllt, die eine Größe von 30 bis maximal 100 mm aufweisen. An die zweite Mahlkammer 5b schließt der Auslaß 11 an. Die Länge der zweiten Mahlkammer soll dabei mindestens genauso lang sein wie die der ersten Mahlkammer 5a.

Auch die Zweikammermühle 3a kann wie die Einkammermühle 3 sowohl für die Fertigmahlung als auch als Vormahlaggregat in einem System von hintereinandergeschalteten Mahlaggregaten eingesetzt werden.

## Patentansprüche

1. Mühle zum Aufbereiten bzw. Mahlen von festen Materialien, insbesondere festen Mineralien oder Mineralgemengen, vorzugsweise Zementklinker und Zementrohstoffen, mit einer um eine im wesentlichen horizontalen Achse drehbaren zylinderförmigen Trommel mit mindestens einer Mahlkammer, wobei an der Innenwand der Trommel eine in Umfangsrichtung verlaufende Mahlbahn vorgesehen ist, in der mindestens ein wälzkörper frei beweglich angeordnet ist, und in der Trommel eine als Sieb ausgebildete Trennwand angeordnet ist, **dadurch gekennzeichnet, daß** an der auslaßseitig in der Mahlkammer (5, 5a) angeordneten Trennwand (10, 10a) ein in die Mahlkammer (5, 5a) hineinragendes Führungselement (12, 12a) für den in der Mahlbahn (7, 7a) frei beweglich angeordneten Wälzkörper (8, 8a) zur sachten Rückführung an die unterste Stelle der Mahlbahn, wenn der Wälzkörper durch Mahlgut ein Stück mitgenommen worden ist, vorgesehen ist.

2. Mühle nach Anspruch 1, **dadurch gekennzeichnet daß** eine in der Trommel vorgesehene zweite Mahlkammer (5b) in an sich bekannter Weise als Kugelmühle ausgebildet ist und die Trennwand (10a) zwischen den beiden Mahlkammern (5a, 5b) angeordnet ist.

3. Mühle nach Anspruch 2, **dadurch gekennzeichnet daß** die Länge der als Kugelmühle ausgebildeten zweiten Mahlkammer (5b) mindestens derjenigen der ersten Mahlkammer (5a) entspricht.

## Claims

1. Mill for processing or grinding solid materials, particularly solid minerals or mineral mixtures, preferably cement clinker and cement raw materials, with a cylindrically shaped drum rotatable about an essentially horizontal axis with at least one grinding chamber, wherein a grinding path running in the peripheral direction is provided on the interior wall of the drum, in which at least one freely movable roller body is arranged and a separating wall constructed as a sieve as arranged in the drum, **characterised in that** on the separating wall (10, 10a) arranged on the outlet side in the grinding chamber (5, 5a) there is provided a guide element (12, 12a) projecting into the grinding chamber (5, 5a) for the roller bodies (8, 8a) arranged freely movably in the grinding path (7, 7a) for gradual return to the lowermost position of the grinding path if the roller body has been somewhat entrained by the material being ground.

2. Mill according to Claim 1 **characterised in that** a second grinding chamber (5b) provided in the drum is constructed in known fashion as a ball mill and the separating wall (10a) is arranged between the two grinding chambers (5a, 5b).

3. Mill according to Claim 2 **characterised in that** the length of the second grinding chamber (5b) constructed as ball mill corresponds at least to that of the first grinding chamber (5a).

## Revendications

1. Broyeur pour la préparation respectivement le broyage de matières solides, notamment de minéraux solides ou de mélanges de minéraux, de préférence de scories de ciment et de composants du ciment, comprenant un tambour cylindrique tournant autour d'un axe essentiellement horizontal et renfermant au mois une chambre de broyage, une trajectoire de broyage s'étendant dans la direction du pourtour étant prévue sur la paroi intérieure du tambour, sur laquelle se trouve au moins un corps broyant se déplaçant librement, et une cloison réalisée en tant que crible étant placée dans le tambour, **caractérisé en ce que** sur la cloison (10, 10a) située du côté de la sortie dans la chambre de broyage (5, 5a) est prévu un élément de guidage (12, 12a) pénétrant dans la chambre de broyage (5, 5a) et destiné au corps broyant (8, 8a) se déplaçant librement sur la trajectoire de broyage (7, 7a), afin de ramener doucement le corps broyant au point le plus inférieur de la trajectoire de broyage lorsqu'il a été quelque peu entraîné par la matière à broyer.

2. Broyeur selon la revendication 1, **caractérisé en ce qu'**une seconde chambre de broyage (5b) prévue dans le tambour est réalisée d'une manière connue en soi en tant que broyeur à boulets, et **en ce que** la cloison (10a) est placée entre les deux chambres de broyage (5a, 5b).

3. Broyeur selon la revendication 2, **caractérisé en ce que** la longueur de la seconde chambre de broyage (5b) réalisée en tant que broyeur à boulets est au moins égale à celle de la première chambre de broyage (5a).
